# FASCICULE DE BREVET EUROPEEN

(11) **EP 0 289 378 B1**
(45) Date de publication et mention de la délivrance du brevet: **21.08.1991**
(21) Numéro de dépôt: 88400775.8
(22) Date de dépôt: 30.03.1988
(51) Int. Cl.: D04B 21/14, A41D 27/06

(54) **Support textile du type tricot maille, procédé de fabrication d'un support textile, complexe draperie support textile et son procédé de solidarisation à un second textile**
Gestrickte textile Verstärkungseinlage, Verfahren zur Herstellung einer Verstärkungseinlage, Gardinen-Verstärkungseinlagenzusammenstellung und Verfahren zur Verbindung mit einem zweiten Stoff
Knitted textile reinforcement, method for manufacturing a textile reinforcement, curtain-textile reinforcement composition and method for solidification with a second fabric

(30) Priorité: 31.03.1987 FR 8704491
(43) Date de publication de la demande: 02.11.1988
(73) Titulaire: LAINIERE DE PICARDIE: Société anonyme, 80200 Peronne (FR)
(72) Inventeur: Groshens, Pierre, F-80200 Peronne (FR)
(74) Mandataire: Derambure, Christian

(56) Documents cités:
- EP-A- 0 069 589
- DE-A- 2 439 894
- FR-A- 2 241 978
- FR-A- 2 283 972
- GB-A- 2 097 829
- US-A- 3 600 259

## Description

L'invention concerne un support textile du type tricot maille, un procédé de fabrication d'un support textile, un complexe draperie-support textile et son procédé de solidarisation à un second textile.

On connaît des procédés de fabrication de textile à mailles tramées. Par exemple, le document GB-A-2097829 décrit la fabrication sur métier-trameur de textiles ayant le même aspect que des textiles tissés. Ils comportent un substrat éventuellement non tissé, des fils de trame, des fils de chaîne et un fil de couture assurant le maintien de l'ensemble. Ces différents composants sont choisis pour produire un effet esthétique.

Des textiles à mailles tramées sont également mis en oeuvre pour la fabrication de courroies d'entraînement (EP-A-0069589) ou pour la fabrication d'étoffes de renforcement (FR-A-2241978).

Il est connu d'entoiler les pièces textiles, particulièrement les draperies afin d'améliorer leur maintien, leur volume, de leur donner une rigidité ou une nervosité supérieure. L'entoilage permet également, en confection de réaliser l'opération de glaçage qui consiste à solidariser un second textile à une draperie sans couture apparente.

Selon la technique traditionnelle de maille ou maille tramée, l'entoilage présente une surface lisse et plate tant sur l'envers que sur l'endroit. Le glaçage est alors une opération délicate qui nécessite un positionnement très précis de l'aiguille de glaçage par rapport au complexe entoilage-draperie. En effet, si l'aiguille est trop proche de la draperie, le fil de glaçage traverse non seulement l'entoilage, mais également la draperie laissant ainsi la couture apparaître du côté extérieur de la draperie. Au contraire, si l'aiguille est trop éloignée de la draperie le fil de glaçage n'accroche pas l'entoilage et la solidarisation voulue n'est pas réalisée.

L'invention a donc pour objectif un support textile qui permet de tolérer une variation plus grande de la distance entre l'aiguille et le drap lors de l'opération de glaçage et par là, de simplifier et de fiabiliser cette opération.

A cet effet, l'invention concerne un support textile du type tricot maille ou tricot maille tramée, destiné plus particulièrement à l'entoilage d'une draperie, comportant, répartis sur au moins une de ses faces, des tronçons de fils en relief par rapport à la surface libre de cette face, ayant pour fonction notamment de faciliter l'accrochage d'un fil de glaçage.

Elle concerne également un procédé de fabrication d'un support textile du type tricot maille ou tricot maille tramée destiné plus particulièrement à l'entoilage d'une draperie, dans lequel on réalise le tricot et on introduit dans le tricot des fils grâce à des moyens appropriés tels que des barres à passettes, de manière que les fils passent d'un même côté de plusieurs rangées ou jetées de mailles constitutives du tricot, ce qui a pour effet de réaliser des tronçons de fils en relief et présentant un flotté.

Elle concerne également un complexe draperie-support textile du type comportant un support textile conforme à celui de l'invention dans lequel le support textile est appliqué sur et associé à la draperie avec sa face où se trouvent les tronçons de fils en relief opposée à la draperie et libre.

Elle concerne encore un procédé de solidarisation d'une draperie et d'un second textile au moyen d'un support textile conforme à celui de l'invention et d'un fil de glaçage dans lequel on réalise d'abord le support textile selon le procédé de l'invention, puis on applique et on associe rigidement, le support ainsi réalisé à la draperie, notamment par thermocollage, de manière que les tronçons de fils en relief soient opposés à la draperie et libres, puis on applique sur le support ainsi associé à la draperie pour former un complexe draperie-support un second textile et, enfin, on associe le second textile à la draperie et, à cet effet, on applique le second textile sur le support du côté des tronçons de fils en relief et on assure une solidarisation par glaçage, côté support, sans couture apparente côté draperie en utilisant plus spécialement les flottés des tronçons de fils en relief

L'invention sera mieux comprise à l'aide de la description suivante faite en référence aux dessins dans lesquels:
· la figure 1 représente une vue en coupe d'une partie d'un support textile conforme à l'invention.
· la figure 2 représente vue de face une partie d'un support textile conforme à un premier mode de réalisation de l'invention.
· la figure 3 représente vue de face une partie d'un support textile conforme à un deuxième mode de réalisation de l'invention.
· la figure 4 représente, vue en coupe, une partie d'un complexe draperie-support textile selon l'invention.
· la figure 5 représente, vue en coupe, une partie d'un complexe draperie-support textile selon l'invention pendant l'opération de glaçage.
· la figure 6 représente, vue en coupe, une partie d'une draperie solidarisée à un second textile selon le procédé de l'invention.

L'invention concerne d'abord un support textile 1 du type tricot maille destiné plus particulièrement à l'entoilage d'une draperie 2.

Le tricot maille 3 est préférentiellement à mailles jetées et ces mailles peuvent être tramées. Il peut être utilisé pour l'entoilage de tous tissus ou draperie 2.

Selon l'invention, ce tricot maille 3 comporte, répartis sur au moins une de ses faces, des tronçons de fils en relief 4 par rapport à la surface libre 5 de cette face.

La surface libre 5 est celle définie par les mailles du tricot. Le relief des fils 4 permet principalement de faciliter l'accrochage d'un fil de glaçage 6. Il augmente également le volume du tricot maille.

Préférentiellement, les tronçons de fils en relief 4 forment sur tout ou partie de leur longueur un flotté 7 ayant pour fonction notamment de permettre et de faciliter le passage d'une aiguille de glaçage 8. Le flotté 7 est le relief obtenu sur des fils 4 lorsqu'ils ne sont pas maintenus par toutes les jetées-sous 9 du tricot 3.

Préférentiellement, le support textile comporte des tronçons en relief sur l'une seulement de ses faces 10, l'autre face 11 étant substantiellement lisse et dépourvue de reliefs.

Selon cette réalisation seule une face 10 du support textile 1 est constituée de manière à faciliter l'accrochage du fil de glaçage 6 et à augmenter le volume du support textile 1, l'absence de relief sur l'autre face 11 permet de simplifier la fixation du support textile 1 par cette face sur une draperie 2 à l'aide d'un thermocollant 12.

Préférentiellement, les tronçons de fils en relief 4 sont situés à proximité les uns des autres à une distance a de l'ordre de la longueur d'une maille b.

Préférentiellement, la longueur des tronçons de fils en relief 4 est de l'ordre de la longueur d'une à quelques mailles b, notamment de l'ordre de deux à cinq mailles.

Préférentiellement, les tronçons de fils en reliefs 4 sont sensiblement répartis régulièrement sur le support textile 1, chacun de ces deux modes de réalisation préférés augmente la facilité d'accrochage du fil de glaçage dans le support textile.

Selon un mode de réalisation préféré, les tronçons de fils en relief 4 sont réalisés par des fils 15 introduits dans le tricot 3. Dans ce cas, les tronçons de fils en relief avec flottés 7 pourront être réalisés par le passage de ces fils 15 d'un même côté de plusieurs rangées ou jetées 9 de mailles constitutives du tricot 3.

Dans ce mode de réalisation, les fils 15 sont introduits à l'aide de moyens classiques. Selon les effets recherchés, ils pourront être rectilignes ou parallèles aux colonnes de maille du tricot, ou comporter des jetées-sous leur conférant la disposition souhaitée. Lorsque les fils passent d'un même côté de plusieurs rangées ou jetées 9 de mailles constitutives du tricot 3, c'est-à-dire des jetées-sous de ces mailles, ils acquièrent un flotté qui leur donne le relief recherché.

Préférentiellement, les tronçons de fils en relief avec flotté 7 sont constitués à partir de fils 15 dans le sens de la chaîne et entre les mailles présentant un flotté correspondant à au moins deux rangées ou jetées 9 de mailles.

Cette réalisation préférée procure simultanément une bonne liaison entre les fils en reliefs 7 et le tricot de maille 3 et un relief suffisant de ces mêmes fils 7.

Préférentiellement, le support textile selon l'invention comporte également des fils tramés 16 dans le sens de la trame.

D'une manière traditionnelle, ces fils tramés 16 améliorent la résistance mécanique du support textile 3. Ils concourent également à faciliter l'opération de glaçage et renforcer la tenue des fils en relief 7 au tricot maillé 3.

Préférentiellement, les tronçons en relief 4 de deux fils voisins 17, 18 sont décalés longitudinalement l'un par rapport à l'autre d'une longueur au plus égale à la longueur 19 du relief d'un fil 4.

Ainsi, quelle que soit la position longitudinale de l'aiguille de glaçage 8, elle rencontrera au cours de son mouvement, un fil en relief en un point proche du point le moins éloigné de la draperie.

Préférentiellement, le support textile 1 comporte en outre sur l'une de ses faces 11, opposée à une face 10 comportant des tronçons de fils en relief 4 une enduction 12 avec un ou plusieurs matériaux thermocollant ayant pour fonction de permettre l'emploi dudit support par thermocollage.

Lorsque l'on veut réaliser un support textile 1 ayant une grande densité de tronçons de fils 4 en relief on peut se trouver limité par la densité d'aiguilles de tricotage du métier à tricoter.

Afin de dépasser cette limite, on utilise une trame longue 16 ayant une capacité de rétraction lors du finissage. On comprend qu'ainsi la densité de fils en relief 4 du produit fini est augmentée et peut donc être supérieure à celle des aiguilles de tricotage.

La capacité de rétraction de la trame 16 est choisie en fonction de la densité finale de fils en relief que l'on souhaite obtenir. La rétraction est déclenchée au moment du finissage par exemple par les opérations successives de lavage, teinture, traitement thermique.

L'invention concerne également un procédé de fabrication d'un support textile 1 du type tricot maille ou tricot maille tramée destiné plus particulièrement à l'entoilage d'une draperie 2, dans lequel on réalise le tricot 3 et on introduit dans le tricot des fils 15, grâce à des moyens appropriés tels que des barres à passettes, l'on règle les moyens d'introduction appropriés, tels que les barres à passettes, de manière que les fils passent d'un même côté de plusieurs rangées ou jetées 9 de mailles constitutives du tricot, ce qui a pour effet de réaliser des tronçons de fils tramés en relief et présentant un flotté.

Le réglage des bancs à passettes lors de l'introduction de fils permet d'obtenir des effets très variés, le nombre de rangées ou jetées 9 de mailles du tricot du même côté desquels passe un fil est le nombre de ces jetées pour lesquels la jetée-sous du fil de trame est nulle. Ce nombre détermine la longueur du relief c produit par flotté sur le fil 15.

Préférentiellement, on réalise une enduction 22 du support textile 1 sur l'une de ses faces 11, opposées à une face 10 comportant des tronçons de fils en relief 4, avec un ou plusieurs matériaux thermocollants.

L'invention concerne aussi un complexe draperie-support textile du type comportant un support textile tel que décrit plus haut, ce support textile étant appliqué sur et associé à la draperie avec sa face 10 où se trouvent les tronçons de fils en relief opposée à la draperie 2 et libre.

Les tronçons en relief 4 étant du côté opposés à la draperie 2, le complexe draperie-support textile bénéficie de toutes les propriétés du support textile 1 sans que celles-ci ne soient sensiblement altérées lors de l'association.

Préférentiellement, le support textile 1 et la draperie 2 sont associés l'un à l'autre grace à un ou plusieurs matériaux thermocollant 12 du support 1.

Ce moyen de liaison efficace ne laisse aucune trace sur la face opposée de la draperie ne faisant pas ainsi paraître la présence du support textile lorsque le draperie est observée du côté opposé à celui où il se trouve.

Préférentiellement, le complexe support-textile draperie comporte au moins un fil de glaçage 6 associé au support 1 et principalement aux tronçons de fils en reliefs 4.

Le complexe peut alors comporter en outre un second textile 20 appliqué sur et associé au complexe par le fil de glaçage 6.

Ainsi, le deuxième textile est solidement associé à la draperie par l'intermédiaire du support textile. La draperie ne porte aucune marque apparente de cette association grâce à la présence de tronçons de fils en relief sur le support textile.

L'invention concerne encore un procédé de solidarisation d'une draperie et d'un second textile au moyen d'un support textile tel que décrit plus haut et d'un fil de glaçage dans lequel le support textile est réalisé selon le procédé également décrit plus haut, puis on applique sur et on associe à rigidement le support 1 ainsi réalisé à la draperie 2, notamment par thermocollage, de manière que les tronçons de fils en relief 4 soient opposés à la draperie 2 et libre, puis on applique sur le support 1 ainsi associé à la draperie 2 pour former un complexe draperie-support un second textile 20 et, enfin, on associe le second textile 20 à la draperie 2 et, à cet effet, on applique le second textile 20 sur le support 1 du côté des tronçons de fils en relief 4 et on assure une solidarisation par glaçage, côté support, sans couture apparente côté draperie en utilisant plus spécialement les flottés 7 des tronçons de fils en relief 4.

Cette solidarisation est ainsi réalisée sans qu'elle n'apparaisse en aucune manière du côté libre de la draperie. Chacun des composants du complexe réalisé et particulièrement le support textile contribue à donner à l'ensemble des propriétés telles que le volume, la souplesse et la nervosité.

## Revendications

1. Textile d'entoilage (1) du type tricot maille ou tricot maille tramée (2), caractérisé en ce qu'il comporte, répartis sur au moins une de ses faces, des tronçons de fils en relief (4) par rapport à la surface libre (5) de cette face, ayant pour fonction notamment de faciliter l'accrochage d'un fil de glaçage (6).

2. Textile d'entoilage selon la revendication 1, caractérisé en ce qu'un tronçon de fils en relief (4) forme sur tout ou partie de sa longueur un flotté (7) ayant pour fonction notamment de permettre et faciliter le passage d'une aiguille de glaçage (8).

3. Textile d'entoilage selon l'une quelconque des revendications 1 ou 2, caractérisé en ce qu'il comporte des tronçons de fils en reliefs (4) sur l'une seulement de ses faces (10), l'autre face (11) étant substantiellement lisse et dépourvue de reliefs.

4. Textile d'entoilage selon l'une quelconque des revendications 1 à 3, caractérisé en ce que les tronçons de fils en relief (4) sont situés à proximité les uns des autres, d'une distance (13) de l'ordre de la longueur d'une maille (14).

5. Textile d'entoilage selon l'une quelconque des revendications 1 à 4, caractérisé en ce que la longueur des tronçons de fils en relief (4) est de l'ordre de la longueur d'une à quelques mailles (14), notamment de l'ordre de deux à cinq mailles.

6. Textile d'entoilage selon l'une quelconque des revendications 1 à 5, caractérisé en ce que les tronçons de fils en reliefs (4) sont sensiblement répartis régulièrement sur le support.

7. Textile d'entoilage selon l'une quelconque des revendications 1 à 6, caractérisé en ce que tronçons de fils en relief (4) sont réalisés par des fils (15) introduits dans le tricot (3).

8. Textile d'entoilage selon la revendication 7, caractérisé en ce que les tronçons de fils en relief avec flotté (4) sont réalisés par le passage desdits fils (15) d'un même côté de plusieurs rangées ou jetées (9) constitutives du tricot (3).

9. Textile d'entoilage selon l'une quelconque des revendications 7 ou 8, caractérisé en ce que les tronçons de fils en reliefs (4) avec flotté sont constitués à partir de fils (15) dans le sens de la chaîne et entre les mailles, présentant un flotté (7) correspondant à au moins deux rangées ou jetées (9) de mailles du tricot (3).

10. Textile d'entoilage selon l'une quelconque des revendications 1 à 9, caractérisé en ce qu'il comporte également des fils tramés (18) dans le sens de la trame (1).

11. Textile d'entoilage selon l'une quelconque des revendications 1 à 10, caractérisé en ce que les tronçons en reliefs (4) de deux fils adjacents (17, 18) sont décalés longitudinalement l'un par rapport à l'autre d'une longueur au plus égale à la longueur (21) du relief du fil.

12. Textile d'entoilage selon l'une quelconque des revendications 1 à 11, caractérisé en ce qu'il comporte en outre sur l'une de ses faces (11) opposées à une face comportant des tronçons de fils en relief (10), une enduction (12) avec un ou plusieurs matériaux thermocollants, ayant pour fonction de permettre l'emploi dudit support par thermocollage.

13. Textile d'entoilage selon l'une quelconque des revendications 1 à 11, caractérisé en ce qu'il comporte une trame longue (16) ayant une capacité de rétraction lors du finissage.

14. Procédé de fabrication d'un textile d'entoilage (1) du type tricot maille ou tricot maille tramée (2), dans lequel on réalise le tricot (3) et on introduit dans le tricot des fils (15), grâce à des moyens appropriés tels que des barres à passettes, caractérisé en ce que l'on règle les moyens d'introduction appropriés, tels que les barres à passettes, de manière que les fils passent d'un même côté de plusieurs rangées ou jetées (9) de mailles constitutives du tricot, ce qui a pour effet de réaliser des tronçons de fils tramés en relief et présentant un flotté.

15. Procédé selon la revendication 14, caractérisé en ce qu'après réalisation du tricot (3) et introduction des fils (15), on réalise une enduction (12) du support (1) avec un ou plusieurs matériaux thermocollants.

16. Procédé selon la revendication 15, caractérisé en ce qu'on réalise une enduction (12) du côté du support (1) opposé à celle de ses faces comportant les tronçons de fils en reliefs (4).

17. Complexe draperie-support textile du type comportant un textile d'entoilage selon l'une quelconque des revendications 1 à 13, caractérisé en ce que le textile d'entoilage (1) est appliqué sur et associé à la draperie avec sa face (10) où se trouvent les tronçons de fils en relief opposée à la draperie (2) et libre.

18. Complexe selon la revendication 17, caractérisé en ce que le textile d'entoilage (1) et la draperie (2) sont associés rigidement l'un à l'autre grâce à un ou plusieurs matériaux thermocollants (12) du support.

19. Complexe selon l'une quelconque des revendications 17 ou 18, caractérisé en ce qu'il comporte au moins un fil de glaçage (6) associé au support (1) et principalement aux tronçons de fils en relief (4).

20. Complexe selon la revendication 19, caractérisé en ce qu'il comporte, en outre, un second textile (20) appliqué sur et associé au complexe, par le fil de glaçage (6).

21. Procédé de solidarisation d'une draperie (2) et d'un second textile (10) au moyen d'un textile d'entoilage (1) selon l'une quelconque des revendications 1 à 13 et d'un'fil de glaçage (6), caractérisé en ce qu'on réalise d'abord le support textile (1) par le procédé selon l'une quelconque des revendications 14 à 15, puis on applique et on associe rigidement le support (1) ainsi réalisé à la draperie (2), notamment par thermocollage, de manière que les tronçons de fils en relief (4) soient opposés à la draperie (2) et libres, puis on applique sur le support (1) ainsi associé à la draperie (2) pour former un complexe draperie-support un second textile (20) et, enfin, on associe le second textile (20) à la draperie (2) et, à cet effet, on applique le second textile (20) sur le support (1) du côté des tronçons de fils en relief (4) et on assure une solidarisation par glaçage, côté support, sans couture apparente côté draperie en utilisant plus spécialement les flottés (7) des tronçons de fils en relief (4).

## Patentansprüche

1. Textile Bespannung (1) in Form eines gestricktern oder gewebten Stoffes (2), dadurch gekennzeichnet, daß sie zumindest auf einer ihrer Seiten verteilt Fadenabschnitte (4) aufweist, welche von der freien Oberfläche (5) dieser Seite vorragen, um insbesondere die Festlegung eines Glanzfadens zu erleichtern.

2. Textile Bespannung nach Anspruch 1, dadurch gekennzeichnet, daß ein vorragender Fadenabschnitt (4) über seine gesamte oder einen Teil seiner Länge einen Übereinander liegenden Bereich (7) ausbildet, um insbesondere den Durchtritt einar Nadel (8) für einen Glanzfaden zu ermöglichen und zu erleichtern.

3. Textile Bespannung nach einem der Ansprüche 1 oder 2, dadurch gekennzeichnet, daß sie vorragende Fadenabschnitte (4) lediglich auf einer ihrer Seiten (10) aufweist und daß die andere Seite (11) im wesentlichen glatt und frei von Erhebungen ist.

4. Textile Bespannung nach einem der Ansprüche 1 bis 3, dadurch gekennzeichnet, daß die vorragenden Fadenabschnitte (4) nahe nebeneinander in einem Abstand in der Größenordnung der Länge einer Masche (14) angeordnet sind.

5. Textile Bespannung nach einem der Ansprüche 1 bis 4, dadurch gekennzeichnet, daß die Länge der vorragenden Fadenabschnitte (4) in der Größenordnung der Länge einer bis mehrerer Maschen (14), insbesondere in der Größenordnung von zwei bis fünf Maschen, liegt.

6. Textile Bespannung nach einem der Ansprüche 1 bis 5, dadurch gekennzeichnet, daß die vorragenden Fadenabschnitte (4) im wesentlichen regelmäßig auf der Verstärkungseinlage verteilt sind.

7. Textile Bespannung nach einem der Ansprüche 1 bis 6, dadurch gekennzeichnet, daß die vorragenden Fadenabschnitte (4) von in das Gewebe bzw. den Stoff (3) eingearbeiteten Fäden (15) gebildet sind.

8. Textile Bespannung nach Anspruch 7, dadurch gekennzeichnet, daß die einander überlappenden vorragenden Fadenabschnitte (4) durch den Durchtritt dieser Fäden (15) von der selben Seite durch mehrere den Stoff bzw. das Gewebe (3) bildende Reihen oder Schüsse (9) ausgebildet sind.

9. Textile Bespannung nach einem der Ansprüche 7 oder 8, dadurch gekennzeichnet, daß die vorragenden, einander überlappenden Fadenabschnitte (4) im Sinn der Kette und zwischen den Maschen ausgehenden Fäden (15) ausgebildet sind, wobei sie einen überlappenden Bereich (7) entsprechend wenigstens zwei Reihen oder Schüssen (9) des Gewebes des Stoffes (3) ausbilden.

10. Textile Bespannung nach einem der Ansprüche 1 bis 9, dadurch gekennzeichnet, daß sie auch Gewebefäden (18) in Richtung des Gewebes (1) umfaßt.

11. Textile Bespannung nach einem der Ansprüche 1 bis 10, dadurch gekennzeichnet, daß die vorragenden Fadenabschnitte (4) von zwei benachbarten Fäden (17, 18) in Längsrichtung zueinander um eine Länge versetzt angeordnet sind, welche wenigstens gleich der Länge (21) der Erhebung des Fadens ist.

12. Textile Bespannung nach einem der Ansprüche 1 bis 11, dadurch gekennzeichnet, daß sie darüber hinaus auf einer der die vorragenden Fadenabschnitte (10) tragenden Seite gegenüberliegenden Seite (11) eine Beschichtung (12) mit einem oder mehreren thermohaftenden Materialien aufweist, um den Einsatz dieser Verstärkungseinlage durch ein Thermokleben zu ermöglichen.

13. Textile Bespannung nach einem der Ansprüche 1 bis 11, dadurch gekennzeichnet, daß sie ein Längagewebe (16) umfaßt, welches während der Endbearbeitung zusammenziehbar ist.

14. Verfahren zur Herstellung einer textilen Bespannung (1) der Art eines gestrickten oder gewebten Stoffes (2), wobei das Gewebe (3) hergestellt wird und in daß Gewebe Fäden (15) mit geeigneten Mitteln, wie beispielsweise Lageschienen, eingebracht werden, dadurch gekennzeichnet, daß die geeigneten Mittel zum Einbringen, wie beispielsweise die Lageschienen, derart geregelt und gesteuert werden, daß die Fäden von einer Seite mehrerer das Gewebe bildender Reihen oder Schlüsse (9) von Maschen hindurchtreten, um vorragende und eine Überlappung ausbildende, eingezogene Fadenabschnitte herzustellen.

15. Verfahren nach Anspruch 14, dadurch gekennzeichnet, daß nach der Herstellung des Gewebes (3) und dem Einarbeiten der Fäden (15) eine Beschichtung (12) der Verstärkungseinlage (1) mit einem oder mehreren thermohaftenden Materialien vorgenommen wird.

16. Verfahren nach Anspruch 15, dadurch gekennzeichnet, daß eine Beschichtung (12) auf jener Seite der Verstärkungseinlage (1) ausgebildet wird, welche der die vorragenden Fadenabschnitte (4) tragenden Seite gegenüberliegt.

17. Gardinen-Verstärkungseinlagenzusammenstellung, welche eine textile Bespannung nach einem der Ansprüche 1 bis 13 umfaßt, dadurch gekennzeichnet, daß die textile Bespannung (1) auf dem Tuch bzw. der Gardine mit der Seite (10) aufgebracht und mit diesem(r) verbunden ist, an welcher sich die vorragenden Fadenabschnitte der Gardine (2) abgewandt und frei liegend befinden.

18. Zusammenstellung nach Anspruch 17, dadurch gekennzeichnet, daß die textile Bespannung (1) und das Tuch bzw. die Gardine (2) miteinander fest durch ein oder mehrere thermohaftende Materialien (12) der Verstärkungseinlage Verbunden sind.

19. Zusammenstellung nach einem der Ansprüche 17 oder 18, dadurch gekennzeichnet, daß sie zumindest einen mit der Verstärkungseinlage (1) und im wesentlichen mit den vorragenden Fadenabschnitten (4) verbundenen Glanzfaden (6) umfaßt.

20. Zusammenstellung nach Anspruch 19, dadurch gekennzeichnet, daß sie weitere ein zweites Gewebe (20) umfaßt, welches an der Zusammenstellung durch den Glanzfaden (6) anliegt und mit dieser verbunden ist.

21. Verfahren zur Verbindung einer Gardine bzw. eines Tuches (2) mit einem zweiten stoff (10) mit Hilfe einer textilen Bespannung (1) nach einem der Ansprüche 1 bis 13 und einem Glanzfaden (6), dadurch gekennzeichnet, daß zuerst die textile Bespannung (1) gemäß dem Verfahren nach einem der Ansprüche 14 oder 15 hergestellt wird, daß hierauf die derart hergestellte Vestärkungseinlage (1) auf der Gardine bwz. dem Stoff (2) angeordnet und fest mit dieser(m); insbesondere durch ein Thermokleben, verbunden wird, wobei die vorragenden Fadenabschnitte (4) der Gardine bzw. dem Stoff (2) gegenüberliegend und frei liegend angeordnet werden, worauf auf der derart mit der Gardine (2) verbundenen Verstärkungseinlage zur Ausbildung einer Gardinen-Verstärkungseinlagenzusammenstellung ein zweiter Stoff (20) mit der Gardine (2) verbunden wird und daß zu diesem Zweck der zweite Stoff (20) an der Verstärkungseinlage (1) auf der Seite der vorragenden Fadenabschnitte (4) angeordnet wird und eine verbindung durch einen Glanzfaden an der Seite der Verstärkungseinlage ohne ein auf der Seite der Gardine ersichtliches Nähen erfolgt, wobei insbesondere die einander überlappenden Bereiche (7) der vorragenden Fadenabschnitte (4) verwendet werden.

## Claims

1. Backing textile (1) of the knitted type or knitted type with inserted weft (2) characterised in that it comprises, distributed over at least one of its faces, portions of threads standing out in relief (4) in relation to the free surface (5) of this face, the particular purpose of which is to facilitate the engagement of a tacking thread (6).

2. Backing textile as in claim 1, characterised in that a portion of threads standing out in relief (4) forms over all or part of its length a float (7), the particular function of which is to allow and facilitate the entry of a tacking needle (8).

3. Backing textile as in any one of claims 1 or 2, characterised in that it comprises portions of threads standing out in relief (4) on only one of its faces (10), the other face (11) being substantially smooth and free from relief features.

4. Backing textile as in any one of claims 1 to 3, characterised in that the portions of threads standing out in relief (4) are situated in close proximity to each other, at a distance (13) of the order of the length of one knitted loop (14).

5. Backing textile as in any one of claims 1 to 4, characterised in that the length of the portions of threads standing out in relief (4) is of the order of one to a few knitted loops (14), in particular of the order of two to five knitted loops.

6. Backing textile as in any one of claims 1 to 5, characterised in that the portions of threads standing out in relief (4) are substantially evenly distributed over the support.

7. Backing textile as in any one of claims 1 to 6, characterised in that the portions of threads standing out in relief (4) are produced by threads (15) inserted into the knitted fabric (3).

8. Backing textile as in claim 7, characterised in that the portions of threads standing out in relief in float form (4) are produced by the insertion of the said threads (15) on the same side of several constituent courses or wefts (9) of the knitted fabric (3).

9. Backing textile as in any one of claims 7 or 8, characterised in that the portions of threads standing out in relief in floot form (4) are constituted from threads (15) in the warp direction and between the knitted loops, having a float (7) corresponding to at least two courses or wefts (9) of knitted loops of the knitted fabric (3).

10. Backing textile as in any one of claims 1 to 9, characterised in that it also comprises weft threads (18) inserted in the weft direction (1).

11. Backing textile as in any one of claims 1 to 10, characterised in that the portions standing out in relief (4) of two adjacent threads (17, 18) are longitudinally staggered in relation to each other by a length at most equal to the length (21) of the thread standing out in relief.

12. Backing textile as in any are of claims 1 to 11, characterised in that it furthermore comprises on its face (11) on the opposite side to the face comprising portions of threads standing out in relief (10), a coating (12) with one or more thermobonding substances, the function of which is to permit the use of the said supporting fabric by thermobonding.

13. Backing textile in accordance with any one of claims 1 to 11, characterised in that it comprises a long weft thread (16) having a propensity to shrinking in finishing.

14. Manufacturing process for a backing textile (1) of the knitted type or knitted type with inserted weft (2), in which the knitted fabric (3) is produced and threads (15) are inserted in the knitted fabric by oppropriate means such as guide bars, characterised in that the appropriate meons of insertion such as guide bars are controlled in such a way that the threads pass on the same side of several courses or wefts (9) of knitted loops that constitute the knitted fabric, the effect of which is to produce portions of weft threads standing out in relief and forming a float.

15. Process in accordance with claim 14, characterised in that, following production of the knitted fabric (3) and insertion, or the threads (15), the support (1) is coated (12) with one or more thermobonding substances.

16. Process in accordance with claim 15, characterised in that a coating (12) is applied to the opposite side of the support (1) to its face comprising the portions of threads standing out in relief (4).

17. Composite of curtaining and textile support of the type comprising a backing textile in accordance with any one of claims 1 to 13, characterised in that the backing textile (1) is applied to and joined to the curtaining with its face (10) upon which are situated the portions of threads standing out in relief on the opposite side to the curtaining (2) and free.

18. Composite in accordance with claim 17, characterised in that the backing textile (1) and the curtaining (2) are solidly joined to each other by means of one or more thermobonding substances (12) of the support.

19. Composite in accordance with any one of claims 17 or 18, characterised in that it comprises at least one tacking thread (6) joined to the support (1) and principally to the portions of threads standing out in relief (4).

20. Composite in accordance with claim 19, characterised in that it furthermore comprises a second textile (20) applied to and joined to the composite by the tacking thread (6).

21. Process for joining a curtaining (2) and a second textile (10) by means of a backing textile (1) as in any one of claims 1 to 13 and a tacking thread (6), characterised in that firstly the textile support (1) is produced by the process as in any one of claims 14 to 15, then the support (1) thus produced is applied and solidly joined to the curtaining (2), notably by thermobonding, so that the portions of threads standing out in relief (4) are on the opposite side to the curtaining (2) and free, then a second textile (20) is applied to the support (1) thus joined to the curtaining (2) to form a composite of curtaining and support, and, lastly, the second textile (20) is joined to the curtaining (2) and, for this purpose, the second textile (20) is applied to the support (1) on the side having the portions of threads standing out in relief (4) and joined by tacking on the support side without any visible stitching on the curtaining side by using more particularly the floats (7) of the portions of threads standing out in relief (4).
